# EUROPÄISCHE PATENTSCHRIFT

(11) **EP 0 287 921 B1**
(45) Veröffentlichungstag und Bekanntmachung des Hinweises auf die Patenterteilung: **10.03.1993**
(21) Anmeldenummer: 88105745.9
(22) Anmeldetag: 11.04.1988
(51) Int. Cl.: D03C 3/20

(54) **Platinen-Steuervorrichtung für Offenfach-Jacquardmaschine**
Control mechanism for the lifting hooks of open-shed Jacquard machines
Dispositif de commande des crochets de la lève pour métier Jacquard à foule ouverte

(30) Priorität: 24.04.1987 DE 3713832
(43) Veröffentlichungstag der Anmeldung: 26.10.1988
(73) Patentinhaber: Grosse Webereimaschinen GmbH, D-89233 Neu-Ulm (DE)
(72) Erfinder: Keim, Walter, D-7913 Senden (DE); Ihle, Kurt, D-7911 Holzheim (DE)
(74) Vertreter: Melzer, Wolfgang, Dipl.-Ing.

(56) Entgegenhaltungen:
- EP-A- 0 219 437
- DE-A- 2 204 815
- GB-A- 2 047 755

## Beschreibung

Die Erfindung betrifft eine Platinen-Steuervorrichtung für Offenfach-Jacquardmaschine gemäß dem Oberbegriff des Anspruchs 1.

Bei einer solchen Offenfach-Jacquardmaschine sind zwei Platinen über einen gemeinsamen Rollenzug am unteren Ende verbunden, wobei die Platinen je noch Ansteuerung meist alt zwei ständig gegenläufigen bewegten Hubmessern koppelbar sind, wodurch dem Rollenzug und damit dem damit Verbundenen Kettfaden eine gesteuerte Hubbewegung erteilt wird. Solche Offenfach-Jacquardmaschinen haben dadurch an Bedeutung Verloren, daß Jacquardmaschinen mit einstäbigen Platinen entwickelt wurden, die keines Rollenzuges bedurften und die mittels Lochkarten ansteuerbar sind.

Die inhärenten Vorteile der Offenfach-Jacquardmaschinen gegenüber den anderen Jacquardmaschinen gewinnen jedoch wieder an Bedeutung, wenn elektronische Datenverarbeitung zur Steuerung von Jacquardmaschinen Verwendet werden kann. Dies ist dann der Fall, wenn für die Ansteuerung elektrisch ansteuerbare Systeme verwendet werden können, wie Magnete. Ein früher Versuch ist in der DE-OS 22 04 815 geschildert, bei der für jede Platine ein über Federkraft in einer Arretierstellung gehaltener Haken als ein notwendiges Zwischenglied vorgesehen ist, der bei Erregung eines jeweiligen Elektromagneten aus der Arretierstellung ausgelenkt und über den Luftspalt an den Elektromagneten angezogen wird. Diese Platinen-Steuervorrichtung ist offensichtlich sehr kompliziert und damit störanfällig und benötigt darüber hinaus erheblichen Platz.

Eine Weiterentwicklung ist in der GB-OS 20 47 755 erläutert. Bei dieser bekannten Steuervorrichtung, von der bei der vorliegenden Erfindung ausgegangen wird, ist ein einziger Magnet zwischen den beiden Platinen eines Platinen-Paars angeordnet, wobei die Arretierung nur in der Hochfachstellung dann erfolgt, wenn der Magnet in dieser Stellung erregt wird und die Platine über den erheblichen Luftspalt anzieht. In einer alternativen Ausführungsform sind am Träger des einzigen Magneten je als zwischenglied ein Hakenelement pro Platine befestigt, dessen Haken aus dem Bewegungsweg der Platine bei Erregung des Magneten und über einen ebenfalls wesentlichen Luftspalt zur Anlage an das Joch des Magneten bewegt werden muß.

Dadurch, daß bei Erregung des Magneten die bewegbaren Elemente (Platine bzw. Zwischenglied) über einen wesentlichen und konstruktionsbedingt nicht genau definierbaren Luftspalt bewegt werden müssen, ist nicht nur erheblicher Energiebedarf erforderlich. Vielmehr sind erhebliche Anstrengungen zur Abschirmung benachbarter Magnete erforderlich, wobei außerdem die Gefahr besteht, daß bei Entregung des Magneten eine angesteuerte Platine bzw. ein angesteuertes Zwischenglied am Magneten bzw. an dessen Polen haften bleibt, wodurch Fehlsteuerungen in Folge auftreten können, wodurch zuverlässiger Betrieb nicht gewährleistet ist. Darüber hinaus ist bei dem bekannten System nachteilig, daß es ausschließlich nur in der Hochfachstellung arbeiten kann, wodurch das Ein- und Aushaken der Elemente nur unter hoher Spannung möglich ist, was hohe Beanspruchung und hohen Verschleiß zur Folge hat. Dieser Nachteil ist besonders dann gravierend, wenn eine haftengebliebene Platine sich plötzlich von dem Elektromagneten löst und sich mit hoher Geschwindigkeit durch die Jacquardmaschine bewegt, bis sie mit hoher Wucht gegen ein Messer oder den Platinenboden prallt. Hierdurch kann es leicht zu Beschädigungen und auch zu Zerstörungen der Platine kommen. Schließlich sind noch zahlreiche Bauelemente erforderlich was einer kompakten und einfach montierbaren Anordnung entgegensteht.

Ausgehend hiervon ist es Aufgabe der Erfindung, eine Platinen-Steuervorrichtung der eingangs genannten Art so weiterzubilden, daß bei einfachem Aufbau ein sicherer und zuverlässiger Betrieb möglich ist.

Die Aufgabe wird durch die kennzeichnenden Merkmale des Anspruchs 1 gelöst.

Die Erfindung wird durch die Merkmale der Unteransprüche weitergebildet.

Die Erfindung geht dabei von der Erkenntnis aus, daß es nicht nur genügt statt einer mechanischen eine elektrisch steuerbare Ansteuerung der Platinen zu erreichen, sondern, daß darüber hinaus auch im Bereich der Platinen eingewirkt werden soll. Zwar ist bereits dann, wenn die Platinen mechanisch ausgelenkt und damit in eine definierte Lage gegenüber dem Magneten gebracht werden, dessen Energiebedarf wesentlich reduzierbar. Besonders günstig sind die Verhältnisse jedoch dann, wenn in der definierten Fachstellung die Platine mechanisch in zwangsweise Anlage an den Magneten bzw. dessen Pole gebracht wird. Dann nämlich ist es nicht mehr notwendig so viel Energie zuzuführen, die ein Luftspalt überwunden wird, vielmehr genügt es, so viel Energie zuzuführen, daß die Platine haften bleibt. Je besser dabei die Platine mechanisch an die Pole des Magneten angelegt wird, umso geringer ist der erforderliche Energieaufwand. Damit wiederum ist die Gefahr, daß eine Platine bei Entregung haften bleibt und durch die Rückstellkraft nicht abgehoben wird, bereits äußerst gering, denn die Rückstellkraft der Feder kann ausreichend und unter lediglich Berücksichtigen der Haftkraft bemessen werden. Ferner sind außerdem der Aufbau sehr Vereinfacht und hohe Packungsdichte möglich.

Ein weiterer wesentlicher Vorteil ist darin zu sehen, daß das Ansteuern, oder Einlesen, sowohl in Hochfach- aber auch in der Tieffachstellung erfolgen kann, in der vergleichsweise niedrige Spannung auf die Platine ausgeübt und daher der Verschleiß niedrig wird.

Gemäß einer besonderen Weiterbildung ist der Magnet selbst schwenkbar ausgebildet. Hierdurch wird sichergestellt, daß selbst dann, wenn eine Platine haften bleiben sollte, spätestens dann, wenn die andere Platine des gleichen Platinen-Paars gegenüber dem Magneten so ausgelenkt wird, daß diese bzw. dieses im Magneten angreift, wodurch der Magnet so verschwenkt wird, daß zwangsweise bei der ersteren haftenden Platine ein Luftspalt erzeugt wird, weshalb dann die Federkraft, möglicherweise sogar die Eigenelastizität ausreicht, um die Platine dann von dem Magneten zu lösen. Die zwangsweise Anlage der Platine könnte hier auch mittels eines Zwischenglieds erfolgen.

Die Erfindung wird anhand der in der Zeichnung dargestellten Ausführungsbeispiele erläutert. Es zeigen:
- Fig. 1 bis 3: schematisch ein Ausführungsbeispiel einer erfindungsgemäßen Platinen-Steuervorrichtung sowie deren Wirkungsweise,
- Fig. 4 und 5: die Anordnung und Zuordnung mehrerer Magnete,
- Fig. 6 bis 9: schematisch die Wirkungsweise eines verschwenkbaren Magneten.

Gemäß Fig. 1 sind zwei Platinen 1 und 2 über einen gemeinsamen Rollenzug 3 (Fig. 2) am unteren Ende miteinander verbunden. Jeder Platine 1, 2 ist ein Hubmesser 4 bzw. 5 zugeordnet, die zueinander gegenläufig zwischen einer Hochfachstellung H und einer Tieffachstellung T bewegbar sind, wie das durch Pfeile schematisch dargestellt ist. Gemäß Fig. 2 befindet sich das Hubmesser 5 in der Hochfachstellung H, während sich das Hubmesser 4 in der Tieffachstellung T befindet. In der Tieffachstellung T stützt sich das Unterende der jeweiligen Platine 1, 2 auf einem in Fig. 1 dargestellten Platinenboden 6 ab, während die sie verbindende über den Rollenzug 3 laufende Litze 7 durch den Platinenboden 6 hindurchtritt. Mit dem Rollenzug 3 ist in üblicher weise ein Kettfaden 8 verbunden, dem durch die Auf- und Abbewegung des Rollenzuges 3 eine gesteuerte Hubbewegung erteilt wird. Die Platinen 1, 2 sind in Führungen 9 bzw. 10 zur geradlinigen Bewegung zwischen Hochfachstellung H und Tieffachstellung T geführt, wobei mittels einer Federeinrichtung 11 bzw. 12 eine Rückstellkraft auf die Platine 1, 2 in Richtung des jeweils zugeordneten Hubmessers 4, 5 ausgeübt wird, durch die sichergestellt ist, daß ein am Oberende jeder Platine 1, 2 befindlicher Haken 13, 14 in Eingriff mit dem zugehörigen Hubmesser 4 bzw. 5 kommen kann, selbst wenn, wie in Fig. 2 angedeutet, bei im Platinenboden 6 abgestützter Platine 1 das zugehörige Hubmesser 4 sich noch etwas weiter nach unten in die Tieffachstellung T bewegt, wodurch der Eingriff zwischen dem Hubmesser 4 und dem Haken 13 der Platine 1 gelöst wird.

Bei Jacquardmaschinen mit bewegbaren Hubmessern ist in einer Stellung der Platinen die Möglichkeit zu geben, den Eingriff zwischen einer Platine und dem zugehörigen Hubmesser nach Wunsch zu lösen und wieder herzustellen, um ein gewünschtes Jacquardmuster erzielen zu können. Herkömmlich sind Nadelwerke, die in einer Stellung, bei der Platine und zugehöriges Hubmesser außer Eingriff sind, die Platine aus den Bewegungsweg der Hubmesser herausbewegt, so daß bei der nächsten Bewegung des Hubmessers dieses an der so angesteuerten Platine vorbeibewegt wird und diese nicht mitnimmt. Dieser Vorgang wird Einlesen eines Musters oder mustergemäßes Ansteuern genannt. Das Einlesen kann nicht nur auf mechanischem Wege, sondern, wie bei moderneren Maschinen üblich, auch auf elektrischem Wege erfolgen, und zwar dadurch, daß ein Elektromagnet in einem seiner Erregungszustände dazu dient, die Platine auszulenken und in dem ausgelenkten Zustand (angesteuerten Zustand) zu halten, während in des anderen Erregungszustand keine Auslenkung erfolgt und das Hubmesser die Platine mitnehmen kann. Zu bemerken ist ferner, daß es wesentlich nur darauf ankommt, dem Rollenzug eine Bewegung zu erteilen und ferner die Platinen dabei relativ zu einer Ansteuervorrichtung so zu bewegen, daß die mustergemäße Ansteuerung möglich ist.

Bei der gattungsgemäßen Offenfach-Jacquardmaschine ist zwischen den beiden durch den Rollenzug 3 miteinander verbundenen Platinen 1 und 2 ein gemeinsamer Elektromagnet 15 Vorgesehen. Der Elektromagnet 15 befindet sich in einem in einem Träger 16 zwischen den beiden Platinen 1 und 2 angebrachten Gehäuse 17. Wie weiter unten näher erläutert wird, enthält der Elektromagnet 15 ein im wesentlichen I-förmiges Joch 18, von dem jeweils zwei Pole 19, 20 bzw. 21, 22 je einer der Platinen 1 bzw. 2 zugewandt sind und nach außerhalb des Gehäuses 17 ragen. Der Elektromagnet 15 ist um eine zur Erstreckung der Hubmesser 4, 5 parallele und zur Bewegungsrichtung der Platinen 1, 2 senkrechte Achse 23 in dem Gehäuse 17 schwenkbar angeordnet. Ein besonderes Ausführungsbeispiel, wie dies erreicht werden kann, ist weiter unten näher erläutert.

Jede Platine 1, 2 weist ferner eine Nase 24 bzw. 25 auf, die von der jeweiligen Platine 1, 2 in der gleichen Richtung wegragt, wie die entsprechenden Haken 13, 14 der jeweiligen Platine 1 bzw. 2. Beim Ausführungsbeispiel sind die Nasen 24, 25 so angeordnet, daß das jeweilige Hubmesser 4, 5 dann, wenn die Platine 1, 2 sich am Platinenboden 6 abstützt und bei der weiteren Abwärtsbewegung des Hubmessers 4 bzw. 5 der Haken 13 bzw. 14 freigegeben ist, gegen die Nase 24 bzw. 25 läuft und, wie in Fig. 2 dargestellt, die Platine 1, 2 gegen die Rückstellkraft aufgrund der jeweiligen Federeinrichtung 11, 12 zur Anlage gegen die Pole 19, 20 bzw. 21, 22 des Elektromagneten 15 kommt. Dieser Vorgang wird (mechanisches) Anbieten genannt. Dadurch, daß der Elektromagnet 15 um die Achse 23 schwenkbar ist, ist sichergestellt, daß die Platine 1 bzw. 2 stets in Anlage mit den zugehörigen beiden Polen 19 und 20 bzw. 21 und 22 kommt. Vorteilhaft ist dabei die den Polen 19, 20 bzw. 21, 22 zugewandte Seite 26, 27 der Platine 1 bzw. 2 zur Bewegungsrichtung der Platinen 1, 2 geneigt ausgebildet.

Wird bei diesem mechanischen Anbieten der Elektromagnet 15 erregt (angesteuert), so bleibt die entsprechende Platine (in Fig. 3 die Platine 1) am Elektromagneten 15 haften und das Hubmesser 4 geht bei der Hubbewegung im Haken 13 vorbei ohne die Platine 1 mitzunehmen. Die Platine 1 bleibt also in der Tieffachstellung T. Ist der Elektromagnet 15 dagegen nicht erregt, so geht die zugehörige Platine 1 bzw. 2 aufgrund der Kraft der Federeinrichtung 11 bzw. 12 wieder in diejenige Lage zurück, in der das zugehörige Hubmesser 4 bzw. 5 in Eingriff mit dem Haken 13 bzw. 15 kommen kann, sobald das jeweilige Hubmesser 4 bzw. 5 die Tieffachstellung T verlassen hat, in der es durch Anlage an der Nase 24 bzw. 25 die Platine 1, 2 dem Elektromagneten 15 angeboten hat.

Es bereitet dem Fachmann keine Schwierigkeiten, die Anordnung auch so auszubilden, daß die Platinen 1, 2 dem Elektromagneten 15 in der Hochfachstellung H angeboten werden, falls dies erwünscht ist. Jedoch ist beim Einlesen oder Ansteuern in der Hochfachstellung zu beachten, daß nicht nur eine Arretiereinrichtung, wie ein Arretiermesser erforderlich ist sondern ferner, daß das Ein- und Aushaken der Platinen am Hubmesser unter hoher Spannung erfolgt, was hohe Beanspruchung und hohen Verschleiß zur Folge hat. Aus diesem Grund ist es vorteilhaft, das mechanische Anbieten und damit das Einlesen in der Tieffachstellung T durchzuführen, in der die Platinen durch die Abstützung am Platinenboden entlastet sind.

Von wesentlicher Bedeutung ist, daß die Platine dem Elektromagneten mechanisch angeboten wird, da dadurch die Platine bereits mechanisch in definiertem Abstand zu den Polen, insbesondere Vollständig ohne Luftspalt in Anlage an den Polen angeordnet ist. Insbesondere in letzterem Fall ist bei Ansteuerung lediglich diejenige Energie aufzuwenden, mittels der die bereits anliegende Platine gehalten werden kann. Diese Haft-Kraft ist deutlich niedriger als diejenige, die erforderlich ist, um einen Luftspalt zu überwinden, wobei diese wiederum von der Größe des Luftspaltes abhängt. Dadurch wird der Energiebedarf pro Elektromagnet wesentlich herabgesetzt, wodurch eine mögliche nachteilige Beeinflussung benachbarter Elektromagneten sicher verhindert ist. Dies erlaubt darüber hinaus kleine Baugröße bei den Elektromagneten, was aus konstruktiven Gründen im Hinblick auf die gesamte Jacquardmaschine von Bedeutung ist. Darüber hinaus wird nur geringe Wärme entwickelt, weshalb Kühlungsmaßnahmen, wenn überhaupt, nur in geringem Umfang erforderlich sind. Schließlich kann die Ansteuerelektronik ebenfalls kleine Baugröße besitzen und daher Vorzugsweise nahe den Elektromagneten angeordnet sein.

Von weiterem Vorteil können die den Platinen 1, 2 bzw. deren Rückseiten 26 bzw. 27 zugewandten aus dem Gehäuse 17 nach außen ragenden Abschnitte des Elektromagneten 15, nämlich die Flächen der Pole 19 bis 22 chemisch oder galvanisch behandelt sein, vorzugsweise hartverchromt sein. Dadurch wird der Verschleiß weiter herabgesetzt und wird ferner die Haftwirkung verbessert.

In den Fig. 4 und 5 ist eine Ausführungsform dargestellt, aus der hervorgeht, daß sich die anmeldungsgemäße Steuervorrichtung vorteilhaft für Modulbauweise eignet und daher besonders montagefreundlich (und wartungsfreundlich) ist.

In den Fig. 4 und 5 sind Platinen und Hubmesser nicht dargestellt. Die durch die schematisch in Fig. 1 dargestellten Federeinrichtungen 11 und 12 ausgeübte Rückstellkraft wird bei der Ausführungsform gem. Fig. 4 und 5 durch in die Führungen 9 und 10 eingelegte Blattfedern 28 bzw. 29 erreicht, wobei für jede Platine je eine Führung und entsprechend je eine Blattfeder vorgesehen ist. Die für jedes Platinenpaar vorgesehenen Elektromagneten 15 sind ebenfalls enggepackt angeordnet in einem gemeinsamen Gehäuse 17. Das Gehäuse 17 weist im wesentlichen parallel zur Erstreckungsrichtung der Hubmesser 4, 5 (in Fig. 4 und Fig. 5 nicht dargestellt) verlaufende Rahmenteile 30, 31 und 32 auf, die sowohl im Träger 16 als auch im Maschinenrahmen 33 abstützbar sind. Ferner sind zwei Deckplatten 34, 35 vorgesehen, deren eine den Stiftteil 36 einer Steckerverbindung trägt. Zwischen den Deckplatten 34, 35 und den Rahmenteilen 31, 32 ist ein Hohlraum 37. gebildet, in dem wesentliche Teile der elektrischen und elektronischen Schaltung für die Ansteuerung der Elektromagnete 15 untergebracht sein können, derart, daß über die Steckerverbindung lediglich noch Lese-Ansteuersignale zugeführt werden müssen, die sogar codiert zugeführt sein können. Wie schematisch angedeutet, kann eine der Deckplatten auch selbst als gedruckte Schaltung ausgebildet sein, gemäß Fig. 5 die Deckplatte 35. Das Gehäuse 17 weist ferner zwei weitere Deckplatten 38 und 39 zwischen den Rahmenteilen 31 und 30 auf, die einen Hohlraum definieren, in dem die einzelnen Elektromagnete 15 nebeneinander angeordnet sind. Die Deckplatten 38, 39 können mit den Deckplatten 34 bzw. 35 einstückig ausgebildet sein. In den Deckplatten 38 und 39 sind der Lage der Elektromagnete 15 entsprechend im wesentlichen rechteckige Öffnungen 40 vorgesehen, zwischen denen Stege 41 verbleiben. Die Öffnungen 40 und die Elektromagnete 15 sind so bemessen, daß durch die Öffnungen 40 nur die die Pole tragenden Abschnitte treten können. Die Ansteuerleitungen 42, 43 für den Elektromagneten 15 bzw. dessen Spule 44, sind zweckmäßig in Nuten 45 des Rahmenteils 31 eingelegt und mit der im Hohlraum 37 verbundenen Schaltungsanordnung verbunden bzw. in der Deckplatte 35 angeschlossen, wie in Fig. 5 dargestellt, insbesondere wenn letztere als gedruckte Schaltung ausgebildet ist.

Es ist zu erwähnen, daß selbstverständlich die Öffnungen 40 so ausgebildet sind, daß die erwünschte Schwenk- oder Wippbewegung der Elektromagneten 15 ermöglich ist.

Ferner ist dargestellt, daß auch die Führungen 9 bzw. 10 durch Abdeckplatten 46, 47 abgedeckt sein können, wodurch die Trennung gegenüber benachbarten Modulen sichergestellt und die Montage vereinfacht ist, wobei darüber hinaus benachbarte Module hinsichtlich der Lage der Platinen und damit der Führungen versetzt sein können. Wie in Fig. 4 angedeutet, können die Abdeckplatten 46 bis nahe dem Bereich der Rahmenteile 30 ragen, sie können auch kürzer sein, wie in Fig. 5 dargestellt. Zum Einlegen der Blattfedern 28, 29 können in den Führungen 9, 10 entsprechende Kerbungen oder Vertiefungen zusätzlich vorgesehen sein, wie das angedeutet ist.

Aus vorstehendem ergibt sich, daß ein solches Modul vollkommen außerhalb des Maschinenrahmens zusammengesetzt und geprüft werden kann und anschließend erst in den Maschinenrahmen eingesetzt werden muß. Daraus folgt, daß auch der Ersatz eines Moduls auf einfache Weise möglich ist. Insbesondere dann, wenn hinsichtlich der Anzahl der Elektromagneten pro Modul und der Teilung eine Standardisierung erfolgt ist, kann der Kundendiensttechniker einen einfachen Austausch vornehmen, ohne daß die Lagerhaltung einer größeren Anzahl unterschiedlicher Module erforderlich wäre.

Die Arbeitsweise wird anhand der Fig. 6 bis 9 näher erläutert.

Fig. 6 zeigt nochmals vergrößert den Aufbau und die Anordnung des Elektromagneten 15 innerhalb des Gehäuses 17 sowie die Lage der Pole 19 bis 22 gegenüber den Platinen 1 und 2, wobei letztere in den Fig. 6 und 7 in Strichlinien dargestellt ist, da er sich dort tatsächlich in einer anderen Fachstellung befindet.

Fig. 6 zeigt das I-Joch 18 des Elektromagneten mit den nach außen geführten Polen 19, 20 bzw. 21, 22 sowie die Spule 44, deren Ansteuerleitungen 42, 43 nach außen geführt sind. Der Elektromagnet 15 weist beiderseits des das Joch 18 aufweisenden Abschnitts 48 (in Richtung der Achse 23 weisende) Verdickungsabschnitte 49, 50 auf (vgl. Fig. 4), die sich innerhalb des Gehäuses 17 befinden und die Abstützung darin sicherstellen. Für die notwendige Verschwenkbarkeit um die Achse 23 sind an diesen Verdickungsabschnitten 49 und 50 jeweils zu den jeweiligen Platinen 1, 2 weisende ballige Flächen 51 bzw. 52 vorgesehen, die sich in Linienkontakt an die jeweilige Innenseite des Stegs 41 der jeweiligen Deckplatte 38 bzw. 39 abstützen. Zur Erläuterung ist ferner eine durch die Achse 23 gehende zur Bewegungsrichtung der Platinen 1, 2 parallele Achse 53 und eine zu dieser senkrechte und ebenfalls durch die Achse 23 gehende Achse 54 dargestellt, in deren Höhe im Ruhezustand (Fig. 6) die balligen Auflageflächen 51, 52 an der Innenseite der Deckplatten 38 bzw. 39 in Linienkontakt sind.

Fig. 7 zeigt nun den Beginn des mechanischen Anbietens. Die den Polen 19, 20 zugewandte Rückseite 26 der Platine 1 kommt zunächst in Berührung mit dem in der Zeichnung unten gelegenen Joch 20. Im weiteren Verlauf des Anbietens verschwenkt die Platine 1 den Elektromagneten 15 um die Achse 23 bis die Rückseite 26 auch in Anlage an den anderen Pol 19 kommt (Fig. 8, linke Hälfte). Daraus folgt, daß sich die in Fig. 7 noch mit der Achse 53 zusammenfallende entsprechende Achse 55 des Elektromagneten 15 um einen, wenn auch kleinen, Winkel α verdreht hat, die zur Achse 54 weiterhin senkrecht ist, da diese die Linienkontakt-Stellen der balligen Auflagenflächen 51, 52 verbindet.

Normalerweise ist davon auszugehen, daß die Rückstellkraft der Federeinrichtung 11 (bzw. der Blattfeder 28) ausreicht, um bei Entregung des Elektromagneten 15 in die Platine 1 von den Polen 19, 20 zu lösen, wodurch dann der Elektromagnet 15 in die in Fig. 6 dargestellte Stellung (im wesentlichen aufgrund Schwerkraft) zurückkehrt. Dies umsomehr als die dem Elektromagneten 15 zugeführte Energie nur ausreichen muß, um die Platine 1 an den Polen 19, 20 anhaften zu lassen. Eine Überwindung eines Luftspaltes ist nicht mehr erforderlich.

Sollte jedoch trotzdem die Platine 1 haften bleiben, so wird dieser Zustand beim nächstfolgenden mechanischen Anbieten der anderen Platine 2 automatisch beseitigt. Zum Beginn des Anbietens und sogar etwas früher als in Fig. 7 greift die Rückseite 27 der Platine 2 am Magneten 15 an und kommt auch früher in Anlage gegen den unteren Pol 22 (Fig. 8) und verschwenkt zwangsweise den Elektromagneten 15 in die in Fig. 9 dargestellte Lage, verschwenkt also die Achse 55 des Elektromagneten 15 in die Gegenrichtung um einen im wesentlichen gleichen Winkel mit dem Betrag α gegenüber der Achse 53. Hierdurch wird die Platine 1 zwangsweise von den Polen 19 und damit auch 20 abgehebelt, es wird also zwangsweise ein Luftspalt 56 erzeugt, wodurch sich die Platine 1 in jedem Fall dann von dem Elektromagneten 15 löst. Dies selbst dann, wenn der Elektromagnet zum Haftenlassen, d.h. zum Ansteuern der Platine 2, erregt sein sollte. Zweckmäßig wird jedoch der Elektromagnet 15 zwecks Erregung erst dann angesteuert, wenn der mechanische Anbietvorgang beendet ist.

Bei den Ausführungsbeispielen wurde eine Anordnung gezeigt, bei der die Achse 23 im wesentlichen mittig zum Elektromagneten 15 verläuft. Jedoch kann diese Schwenkachse 23 auch an anderer Stelle angeordnet sein, wesentlich ist, daß der Elektromagnet 15 eine Schwenkbewegung durchführen kann, derart, daß die Platine beim mechanischen Anbieten den Elektromagneten 15 so verschwenkt, daß sie zwangsweise in definierte Lage zu, vorzugsweise in Anlage an, die zugewandten beiden Pole des Jochs des Elektromagneten 15 kommt. Ferner ist lediglich wesentlich, daß die jeweilige Platine in der Lesestellung mechanisch angeboten wird.

Es ergibt sich jedoch, daß eine Steuervorrichtung, die "lediglich" einen schwenkbaren Magneten enthält, bereits sehr wesentliche Vorteile besitzt, da dann, wenn eine Platine haftengeblieben ist, der Magnet ausgelenkt verbleibt. Wenn nun die andere Platine angezogen wird, greift sie auch am Magneten zwecks Anlage an dem zugehörigen mindestens einen Pol an und verschwenkt hierdurch den Magneten zumindest in die mittlere neutrale Lage, wodurch die erstere Platine im Sinne eines Abhebelns mechanisch beansprucht wird, wodurch spätestens beim Entregen des Magneten dann beide Platinen durch die Rückstellkraft gelöst werden. Daraus folgt, daß der schwenkbare Magnet auch bei Steuervorrichtungen verwendbar ist, bei denen ein Zwischenglied bewegt wird, um mustergemäß eine Platine in einer definierten Fachstellung zu arretieren oder nicht zu arretieren. Diese Ausführungsform ergibt sich, wenn die Fig. 6 bis 9 umgekehrt betrachtet werden und die dort dargestellten Platinen durch Haken aufweisende Zwischenglieder ersetzt sind, wobei diese Zwischenglieder an einem ortsfesten Träger befestigt sind. Die ebenfalls vorhandenen Platinen werden zwecks gesteuerten Eingriffs (Arretierung) mit den Haken relativ zu diesen bewegt.

## Patentansprüche

1. Platinen-Steuervorrichtung für Offenfach-Jacquardmaschine, mit einem über einen gemeinsamen Rollenzug (3) an einem Ende verbundenen Paar von Platinen (1,2), die abwechselnd zwischen einer Hochfach- (H) und einer Tieffachstellung (T) bewegbar sind, wobei Messer (4,5) vorgesehen sind, mit denen die Platinen (1,2) abwechselnd koppelbar sind, wobei in einer definierten Fachstellung zur mustergemäß gesteuerten Arretierung jede Platine (1,2) einem ansteuerbaren Magneten (15) gegenüberliegt, der räumlich zwischen den Bewegungswegen der beiden Platinen (1,2) angeordnet ist und in einem Erregungszustand die jeweils gegenüberliegend befindliche Platine (1,2) aus einer nicht angesteuerten Lage heraus in eine angesteuerte Lage bringt, in der keine Bewegung dieser Platine (1,2) zwischen der Hochfach- und der Tieffachstellung mehr möglich ist, während in dem anderen Erregungszustand die jeweilige Platine (1,2) wieder zwischen der Hochfach- und Tieffachstellung bewegbar ist, wobei diese Platine (1,2) dann, wenn sie in die angesteuerte Lage gebracht worden war, mittels Federkraft zuvor aus der angesteuerten Lage heraus und in die nicht angesteuerte Lage zurückbewegt ist,
dadurch gekennzeichnet,
daß jede Platine (1,2) in der definierten Fachstellung durch Einwirken des Hubmessers (4,5) auf die Platine (1,2) mechanisch und gegen die Federkraft in zwangsweise Anlage gegen den Magnet (15) bewegt ist.

2. Platinen-Steuervorrichtung nach Anspruch 1,
dadurch gekennzeichnet,
daß der Magnet (15) so ausgebildet ist, daß in der definierten Fachstellung die Platine (1,2) gegenüber beiden Polen (19,20; 21,22) des Magneten (15) in der definierten Lage ist.

3. Platinen-Steuervorrichtung nach Anspruch 1 oder 2,
dadurch gekennzeichnet,
daß der Magnet (15) um eine zur Bewegungsrichtung der Platinen (1,2) senkrechte und zur Messer-Erstreckung parallele Achse (23) schwenkbar angeordnet ist und bei einem Angriff einer der Platinen (1,2) am Magneten (15) diese Platine (1,2) den Magneten (15) verschwenkt.

4. Platinen-Steuervorrichtung nach einem der Ansprüche 1 bis 3,
dadurch **gekennzeichnet,**
daß die Erregungs-Steuerung des Magneten (15) erst erfolgt, nachdem die jeweilige Platine (1, 2) bzw. das jeweilige Zwischenglied in die definierte Lage gebracht ist.

5. Platinen-Steuervorrichtung nach einem der Ansprüche 1 bis 4,
dadurch **gekennzeichnet,**
daß die Oberflächen des Magneten (15), an denen Platinen (1, 2) bzw. Zwischenglieder zur Anlage kommen, chemisch und/oder galvanisch behandelt sind.

6. Platinen-Steuervorrichtung nach Anspruch 5,
dadurch **gekennzeichnet,**
daß die Oberflächen des Magneten (15), an denen Platinen (1, 2) bzw. Zwischenglieder zur Anlage kommen, hartverchromt sind.

7. Platinen-Steuervorrichtung nach einem der Ansprüche 3 bis 6,
dadurch **gekennzeichnet,**
daß die Verschwenkbewegung um eine bezüglich des Magneten (15) im wesentlichen mittige Achse (23) erfolgt.

8. Platinen-Steuervorrichtung nach einem der Ansprüche 3 bis 7,
dadurch **gekennzeichnet,**
daß die Pole (19, 20; 21, 22) des Magneten (15) über Öffnungen (40) in einem ortsfesten Gehäuse (17) nach außen ragen und der Magnet (15) in dem Gehäuse (17) um die Achse (23) schwenkbar gehaltert ist.

9. Platinen-Steuervorrichtung nach Anspruch 8,
dadurch **gekennzeichnet,**
daß der Magnet (15) beiderseits der Pole (19, 20; 21, 22) und zu jeder Platine (1, 2) bzw. jedem Zwischenglied weisend ballige Auflageflächen (51, 52) aufweist, die beiderseits der jeweiligen Öffnung (40) im Gehäuse (17) in Linienkontakt mit dessen Innenseite stehen.

10. Platinen-Steuervorrichtung nach einem der Ansprüche 1 bis 9,
dadurch **gekennzeichnet,**
daß mehrere Magnete (15) zur Ansteuerung mehrerer mit dem gleichen Messer-Paar koppelbaren Platinen-Paare bzw. Zwischenglied-Paare in einem gemeinsamen Gehäuse (17) angeordnet sind.

11. Platinen-Steuervorrichtung nach Anspruch 10,
dadurch **gekennzeichnet,**
daß in dem Gehäuse (17) Schaltungen zur Ansteuerung des Erregungszustandes der Magnete (15) zumindest in wesentlichem Umfang enthalten sind und im wesentlichen nur Mustersignal-Zuführleitungen anschließbar sind.

12. Platinen-Steuervorrichtung nach einem der Ansprüche 1 bis 11,
dadurch **gekennzeichnet,**
daß zur Ausübung der Federkraft zwischen der jeweiligen Platine (1, 2) bzw. dem jeweiligen Zwischenglied und dem Träger (16) des jeweiligen Magneten (15) eine Blattfeder (28, 29) vorgesehen ist.

13. Platinen-Steuervorrichtung nach einem der Ansprüche 1 bis 12,
dadurch **gekennzeichnet,**
daß zum mechanischen Bewegen in die definierte Lage die Platine (1, 2) eine Nase (24, 25) aufweist, die so angeordnet ist, daß sie in der definierten Fachstellung an einem jeweiligen Messer (4, 5) bzw. einem anderen sich parallel zu den Messern (4, 5) erstreckenden ortsfesten Element zur Anlage kommt und so zwangsweise eine mechanische Auslenk-Bewegung der Platine (1, 2) bzw. des Zwischenglieds in die definierte Lage gegenüber dem Magneten (15) bewirkt.

14. Platinen-Steuervorrichtung nach Anspruch 13,
dadurch **gekennzeichnet,**
daß in der Tieffachstellung (T) bei am Platinen- boden (6) abgestützter Platine (1, 2) die Nase (24, 25) in Anlage kommt.

15. Platinen-Steuervorrichtung nach einem der Ansprüche 2 bis 14,
dadurch **gekennzeichnet,**
daß die dem Magneten (15) zugewandte Seite (26, 27) der Platine (1, 2) bzw. des Zwischenglieds gegenüber der Bewegungsrichtung der Platine (1, 2) im durch die Soll-Schwenkbewegung (Winkel α) des Magneten (15) bestimmten Maße geneigt ist.

## Claims

1. A hook control device for open shed Jacquard machine, having a pair of hooks (1, 2), joined at one end over a common pulley (3), which can be moved alternately between an upper shed position (H) and a lower shed position (T), having knives (4, 5) provided with which the hooks (1, 2) can be coupled alternately and in which, in a defined shed position, for the purpose of controlled arresting according to a pattern, each hook (1, 2) is located opposite a controllable magnet (15) which is arranged in the space between the paths of movement of the two hooks (1, 2) and in one energized condition brings the respective hook (1, 2) which lies opposite it from a non-controlled position to a controlled position in which no further movement of this hook (1, 2) between the upper shed position and the lower shed position is possible, whilst in the other energized state the respective hook (1, 2) can move between the upper shed position and the lower shed position again, in which case if this hook (1, 2) had been moved into the controlled position it is first moved out of the controlled position and back into the uncontrolled position by means of spring tension,
characterised in that
each hook (1, 2) is moved in the defined shed position mechanically by action of the knife (4, 5) on the hook (1, 2) and against the spring tension into forced abutment with the magnet (15).

2. A hook control device according to claim 1, characterised in that the magnet (15) is so formed that in the defined shed position the hook (1, 2) is in the defined position relative to the two poles (19, 20; 21, 22) of the magnet (15).

3. A hook control device according to claim 1 or 2, characterised in that the magnet (15) is arranged so as to tilt about an axis (23) at right angles to the direction of movement of the hooks (1, 2) and parallel to the reach of the knives and that, on engagement of one of the hooks (1, 2) with the magnet (15), this hook (1, 2) tilts the magnet (15).

4. A hook control device according to one of claims 1 to 3, characterised in that the energizing control of the magnet (15) only occurs after the respective hook (1, 2) or the respective intermediate member has been brought into the defined position.

5. A hook control device according to one of claims 1 to 4, characterised in that the surfaces of the magnet (15) against which the hooks (1, 2) or the intermediate members abut are chemically and/or galvanically treated.

6. A hook control device according to claim 5, characterised in that the surfaces of the magnet (15) against which the hooks (1, 2) or the intermediate members abut are hard chromium plated.

7. A hook control device according to one of claims 3 to 6, characterised in that the tilting movement takes place about an axis (23) which is substantially central with respect to the magnet (15).

8. A hook control device according to one of claims 3 to 7, characterised in that the poles (19, 20; 21, 22) of the magnet (15) protrude outwards through openings (40) in a stationary housing (17) and the magnet (15) is fixed in the housing (17) so as to tilt about the axis (23).

9. A hook control device according to claim 8, characterised in that the magnet (15) has spherical contact surfaces (51, 52) on both sides of the poles (19, 20; 21, 22) facing each hook (1, 2) or each intermediate member which are in line contact with the inner side of the housing (17) on both sides of the respective opening (40) therein.

10. A hook control device according to one of claims 1 to 9, characterised in that a plurality of magnets (15) are arranged in a common housing (17) to control a plurality of pairs of hooks or pairs of intermediate members which can be coupled with the same pair of knives.

11. A hook control device according to claim 10, characterised in that circuits to control the energization state of the magnets (15) are at least to a substantial extent contained in the housing (17) and can essentially only be connected to pattern signal supply lines.

12. A hook control device according to one of claims 1 to 11, characterised in that a leaf spring (28, 29) is provided for the purpose of exerting the spring tension between the respective hook (1, 2) or the respective intermediate member and the carrier (16) of the respective magnet (15).

13. A hook control device according to one of claims 1 to 12, characterised in that for the purpose of mechanical movement into the defined position the hook (1, 2) has a nose (24, 25) which is arranged so that in the defined shed position it abuts against a respective knife (4, 5) or another stationary element extending parallel to the knives (4, 5) and thereby automatically causes a mechanical deflecting movement of the hook (1, 2) or the intermediate member into the defined position relative to the magnet (15).

14. A hook control device according to claim 13, characterised in that the nose (24, 25) comes into abutment in the lower shed position (T) when the hook (1, 2) rests on the bottom board (6).

15. A hook control device according to one of claims 2 to 14, characterised in that the side (26, 27) of the hook (1, 2) or the intermediate member facing the magnet (15) is inclined relative to the direction of movement of the hook (1, 2) by an amount determined by the intended tilting movement (angle α) of the magnet (15).

## Revendications

1. Dispositif de commande de platines pour métier Jacquard à pas ouvert, avec une paire de platines (1, 2) reliées à une extrémité par un tendeur à rouleaux commun (3), qui sont mobiles alternativement entre une position de pas haute (H) et une position de pas basse (T), des couteaux (4, 5) étant prévus avec lesquels les platines (1, 2) peuvent être couplées alternativement, où chaque platine fait face à un aimant (15) pouvant être commandé, en une position de pas définie pour être arrêtée de manière commandée d'après un modèle, cet aimant étant disposé entre les trajets des deux platines (1, 2) et amenant, dans un état d'excitation, la platine (1, 2) lui faisant face hors d'une position non commandée vers une position commandée dans laquelle aucun mouvement de cette platine entre la position de pas haute et la position de pas basse n'est plus possible, tandis que dans l'autre état d'éxcitation la platine respective (1, 2) est à nouveau mobile entre la position haute et la position basse, cette platine (1, 2) étant, après avoir été amenée en position de commande, rappelée par la force d'un ressort, tout d'abord hors de la position commandée, puis dans la position non commandée,
**caractérisé** en ce que chaque platine (1, 2) est entraînée mécaniquement dans la position de pas définie par l'action du couteau élévateur (4, 5) sur la platine (1, 2) et contre la force du ressort, en venant obligatoirement en appui contre l'aimant (15).

2. Dispositif de commande de platines selon la revendication 1, caractérisé en ce que l'aimant (15) est agencé de telle sorte que, dans la position de pas définie, la platine (1, 2) est dans la situation définie par rapport aux deux pôles (19, 20; 21, 22) de l'aimant (15).

3. Dispositif de commande de platines selon la revendication 1 ou 2, caractérisé en ce que l'aimant (15) est monté pivotant autour d'un axe (23) perpendiculaire au sens de mouvement des platines (1, 2) et parallèle à l'extension des couteaux, et en ce que, lors d'une prise d'une des platines (1, 2) sur l'aimant, cette platine (1, 2) fait pivoter l'aimant (15).

4. Dispositif de commande de platines selon une des revendications 1 à 3, caractérisé en ce que la commande d'excitation de l'aimant (15) n'a lieu qu'après que la platine (1, 2) respective ou l'organe intermédiaire respectif a été amené dans la situation définie.

5. Dispositif de commande de platines selon une des revendications 1 à 4, caractérisé en ce que les surfaces de l'aimant (15) sur lesquelles les platines (1, 2) ou les organes intermédiaires viennent en appui sont soumises à un traitement chimique et/ou galvanoplastique.

6. Dispositif de commande de platines selon la revendication 5, caractérisé en ce que les surfaces de l'aimant (15) sur lesquelles les platines (1, 2) ou les organes intermédiaires viennent en appui, ont un revêtement de chrome dur.

7. Dispositif de commande de platines selon une des revendications 3 à 6, caractérisé en ce que le mouvement de pivotement a lieu autour d'un axe (23) situé en substance au milieu de l'aimant (15).

8. Dispositif de commande de platines selon une des revendications 3 à 7, caractérisé en ce que les pôles (19, 20; 21, 22) de l'aimant (15) font saillie vers l'extérieur à travers des ouvertures (40) dans un boitier fixe (17) et en ce que l'aimant (15) est maintenu dans le boîtier (17) de manière pivotante autour de l'axe (23).

9. Dispositif de commande de platines selon la revendication 8, caractérisé en ce que l'aimant (15) présente, de chaque côté des pôles (19, 20; 21, 22) et en direction de chaque platine (1, 2) ou de chaque organe intermédiaire, des portées sphériques (51, 52) qui, des deux côtés de l'ouverture (40) respective dans le boîtier (17), sont en contact linéaire avec le côté intérieur de celle-ci.

10. Dispositif de commande de platines selon une des revendications 1 à 9, caractérisé en ce que plusieurs aimants (15) pour la commande de plusieurs paires de platines pouvant être couplées à la même paire de couteaux, ou de plusieurs paires d'organes intermédiaires, sont disposés dans un boîtier (17) commun.

11. Dispositif de commande de platines selon la revendication 10, caractérisé en ce que dans le boîtier (17) sont contenus, au moins dans une mesure substantielle, des circuits de commande de l'état d'excitation des aimants (15), ces circuits étant essentiellement raccordables seulement à des conducteurs de transmission de signaux de modèle.

12. Dispositif de commande de platines selon une des revendications 1 à 11, caractérisé en ce qu'un ressort à lame (28, 29) est prévu pour exercer la force élastique entre la platine (1, 2) respective ou l'organe intermédiaire respectif et le support (16) de l'aimant (15) correspondant.

13. Dispositif de commande de platines selon une des revendications 1 à 12, caractérisé en ce que, pour son entraînement mécanique dans la situation définie, la platine (1, 2) présente un bec (24, 25) qui est disposé de telle sorte que, dans la position de pas définie, elle vienne en appui sur un couteau (4, 5) respectif ou sur un autre élément fixe s'étendant parallèlement aux couteaux (4, 5), ce qui réalise obligatoirement un mouvement mécanique de déviation de la platine (1, 2) ou de l'organe intermédiaire l'amenant dans la situation définie par rapport à l'aimant (15).

14. Dispositif de commande de platines selon la revendication 13, caractérisé en ce que, dans la position basse de pas (T), la platine (1, 2) reposant sur le plancher (6) de support des platines, le bec (24, 25) vient en appui.

15. Dispositif de commande de platines selon une des revendications 2 à 14, caractérisé en ce que la face (26, 27) de la platine (1, 2) ou de l'organe intermédiaire tournée vers l'aimant (15) est inclinée par rapport à la direction du mouvement de la platine (1, 2) dans une mesure déterminée par le mouvement de pivotement (angle α ) que doit exécuter l'aimant (15).
